# EUROPÄISCHE PATENTSCHRIFT

(11) **EP 0 035 143 B1**
(45) Veröffentlichungstag und Bekanntmachung des Hinweises auf die Patenterteilung: **02.05.1984**
(21) Anmeldenummer: 81100962.0
(22) Anmeldetag: 11.02.1981
(51) Int. Cl.: E05D 7/081, E05D 7/04, E05D 5/02

(54) **Drehbeschlag für Ganzglastüren**
Hinge fitting for all-glass doors
Ferrure pivotante pour portes entièrement vitrées

(30) Priorität: 04.03.1980 DE 3008223
(43) Veröffentlichungstag der Anmeldung: 09.09.1981
(73) Patentinhaber: VEGLA Vereinigte Glaswerke GmbH, D-52066 Aachen (DE)
(72) Erfinder: Engels, Hans, Ing. grad, D-5100 Aachen (DE); Rivolta, Giovanni, D-5000 Köln 90 (DE); Baum, Hans, Dr. Dipl.-Phys, D-5000 Köln 90 (DE)
(74) Vertreter: Biermann, Wilhelm, Dr.-Ing.

## Beschreibung

Die Erfindung betrifft einen Drehbeschlag für Ganzglastüren mit einer Beschlagplatte und einer Klemmplatte, bei dem die Beschlagplatte eine Ausnehmung aufweist, in der ein mit der Beschlagplatte verschraubtes, mit einer in der. Türebene liegenden Lagerausnehmung versehenes austauschbares Einsatzstück angeordnet ist, die Lagerausnehmung unmittelbar an einem Ende des Einsatzstückes angebracht, und die für die Befestigung des Einsatzstückes dienenden Bohrungen diesseits dieser Lagerausnehmung, d. h. auf der von dem Ende des Einsatzstückes abgewandten Seite vorgesehen sind.

Ein Drehbeschlag dieser Art mit nur einer Lagerausnehmung in dem Einsatzstück ist aus der GB-A-1 093511 bekannt. Die Ausnehmung in der Beschlagplatte ist an der hinteren Seite, d. h. an der der Drehachse benachbarten Seite des Beschlages, von einen Vorsprung begrenzt, so daß die Lagerausnehmung des Einsatzstückes diesseits dieses Vorsprungs in einem durch die Breite dieses Vorsprungs bedingten relativ großen Abstand von der hinteren Kante des Türblattes angeordnet ist.

Bei anderen bekannten Drehbeschlägen für Ganzglastüren sind die Befestigungsschrauben für das Einsatzstück an den beiden Enden des Einsatzstückes angeordnet, und die Lagerausnehmung bzw. ggf. mehrere Lagerausnehmungen sind zwischen den Bohrungen für die Befestigungsschrauben angeordnet (DE-A-12 70 998, 2160215 und 2632961. FR-A 1 580 427). Auch in diesen Fällen ist an der hinteren Seite, d. h. an der der Drehachse benachbarten Seite des Beschlages, ein die Ausnehmung in der Beschlagplatte begrenzender Vorsprung vorgesehen, der in den meisten Fällen für die Befestigung des Einsatzstückes auf dieser Seite dient.

Bei den bekannten Beschlägen ist die Lagerachse immer in einem verhältnismäßig großen Abstand von der hinteren Kante des Türblattes angeordnet. Bei dieser Anordnung besteht jedoch eine erhöhte Unfallgefahr, und zwar insbesondere die Gefahr, daß durch Hineingreifen in den sich öffnenden Spalt hinter der Drehachse der Tür die Finger, beispielsweise von spielenden Kindern, eingeklemmt werden.

Der Erfindung liegt die Aufgabe zugrunde, einen. Beschlag der eingangs genannten Art so weiterzubilden, daß er die Anordnung der Drehachse in extrem kurzem Abstand von der rückwärtigen Kante des Beschlags erlaubt.

Diese Aufgabe wird erfindungsgemäß dadurch gelöst, daß die Ausnehmung in der Beschlagplatte für das Einsatzstück bis zur hinteren Kante der Beschlagplatte bzw. der Glastür durchgehend ausgebildet ist, und das Ende des Einsatzstückes im unmittelbaren Bereich dieser Kante liegt.

Durch diese erfindungsgemäße, auf einfache Weise durchführbare Maßnahme wird es möglich, die Drehachse um einige Zentimeter in Richtung auf die hintere Türkante zu verlagern. Durch den Wefgall des bei den bekannten Beschlägen üblichen Vorsprungs wird es auf diese Weise möglich, die Drehachse praktisch bis dicht an die hintere Türkante zu verschieben.

Gemäß einer besonders vorteilhaften Weiterbildung der Erfindung ist vorgesehen, in dem Einsatzstück zwei Lagerausnehmungen vorzusehen und das Einsatzstück innerhalb der Ausnehmung in der Beschlagplatte in zwei verschiedenen Stellungen festlegbar anzuordnen. Auf diese Weise kann man mit ein und demselben Einsatzstück die heute üblichen Achsabstände von 65 und 55 mm, und gleichzeitig den klemmfreien Achsabstand von 15 mm verwirklichen. Dieser Beschlag stellt also einen in Bezug auf den Achsabstand universell einsetzbaren Beschlag dar. Das bedeutet, daß die Türblätter unabhängig von den späteren Einbaugegebenheiten fabrikmäßig mit dem Beschlag versehen werden können, und daß die Anpassung des Beschlags an der Baustelle ohne die Notwendigkeit zusätzlicher Austauschteile erfolgen kann.

Weitere zweckmäßige Ausgestaltungen und Weiterbildungen der Erfindung ergeben sich aus den Unteransprüchen und der nachfolgenden Beschreibung.

In den Zeichnungen sind verschiedene Ausführungsformen der Erfindung dargestellt, und es zeigt
Figur 1 eine erste bevorzugte Ausführungsform des erfindungsgemäßen Drehbeschlags in Form einer Explosionszeichnung ;
Figur 2 ein für das Zusammenwirken mit einem Bodenschließer geeignetes Einsatzstück,
Figur 3 einen mit der Beschlagplatte versehenen Glasflügel in einer Ausschnittsdarstellung, und
Figur 4 eine zweite Ausführungsform des neuen Drehbeschlags, ebenfalls als Explosionszeichnung.

Der in der Fig. 1 dargestellte Beschlag umfaßt die Beschlagplatte 1, die Klemmplatte 2 und das Einsatzstück 3. Die Beschlagplatte 1 besteht aus einem rechteckigen Plattenkörper, der auf der der Glasplatte zugewandten Oberfläche einerseits eine Ausnehmung 4 in Form einer Vertiefung, und andererseits im Schnitt dreieckige Vorsprünge 5 und 6 aufweist, die oben und seitlich an die Ausnehmung 4 angrenzen. Die Ausnehmung 4 und die angrenzenden Flächen der Vorsprünge 5 und 6 bilden insgesamt die Ausnehmung 7 in der Beschlagplatte, in der das Einsatzstück 3 angeordnet und mit der Beschlagplatte 1 verschraubt wird.

Wie aus Fig. 1 in Verbindung mit Fig. 3 hervorgeht, wird diese Ausnehmung 7 auf der dem Vorsprung 5 gegenüberliegenden Seite von keinem Teil der Beschlagplatte begrenzt, vielmehr ist die Ausnehmung 7 zu dieser Seite hin, d. h. zu der der Drehachse benachbarten Seite des Beschlags, offen. Sie bietet daher auf dieser Seite Platz, das Einsatzstück 3 extrem nah an dieser Kante K anzuordnen.

Das Einsatzstück 3 weist zwei zylindrische Lagerausnehmungen 9, 10 auf. Die Lagerausnehmung 9 ist unmittelbar am Ende des Einsatzstückes 3 angeordnet. Dadurch läßt sich ein extrem kleiner Abstand A der Achse der Lagerausnehmung 9 von der hinteren Kante K des Glasflügels in der Größenordnung von 15 mm erreichen. Die für die Befestigung des Einsatzstückes notwendigen Bohrungen sind in Form der Gewindebohrung 11 und des Schlitzes 12 vorgesehen, wobei die Befestigung mit Hilfe der Schrauben 13 und 14 an der Beschlagplatte erfolgt. Die Schrauben 13 und 14 werden von entgegengesetzten Seiten eingeschraubt und angezogen, so daß das Einsatzstück 3 nicht von einer Seite gelöst werden kann. Die beiden Befestigungsschrauben 13 und 14 sind diesseits der zylindrischen Lagerausnehmung 9 in dem Einsatzstück 3 angeordnet. Eine zusätzliche Sicherung des Einsatzstückes 3 in der Ausnehmung 7 kann mit Hilfe von Paßstiften erfolgen, die jedoch in den Zeichnungen nicht dargestellt sind.

Die zweite Lagerausnehmung 10 befindet sich zwischen der Bohrung 11 und dem Befestigungsschlitz 12. Die Achsen der beiden Lagerausnehmungen 9,10 haben einen Abstand von 40 mm. Für die Befestigungsschraube 14 sind in der Beschlagplatte 1 zwei Gewindebohrungen 17, 18 in einem Abstand von 10 mm vorgesehen, während für die Befestigungsschraube 13 in der Beschlagplatte 1 das Langloch 19 vorgesehen ist. Auf diese Weise läßt sich außer den beiden in der Endstellung des Einsatzstückes 3 gegebenen Drehpunktabständen von 15 mm und 55 mm bei Benutzung der Gewindebohrung 18 für die Befestigungsschraube 14 der Drehpunktabstand der Lagerausnehmung 10 bis auf 65 mm erhöhen. Dadurch lassen sich mit diesem Beschlag die üblichen Drehpunktabstände von 55 mm und 65 mm ebenso realisieren wie der extrem geringe Drehpunktabstand von 15 mm. Ferner ist es durch das Langloch 19 und den Schlitz 12 möglich, die Lage des Einsatzstückes 3 in der Beschlagplatte um einige mrrr zu korrigieren, so daß dadurch im Bedarfsfall der Glasflügel ausgerichtet werden kann.

Die Ausgestaltung der Vorsprünge 5 und 6 in der dargestellten Form und die Befestigung des Einsatzstückes 3 an der die Ausnehmung 7 begrenzenden Wand des Plattenkörpers 1 hat den Vorteil, daß kein kompliziert geformter Ausschnitt im Eckbereich der Glasplatte 22 erforderlich ist, sondern daß die eigentliche Ecke lediglich durch einen geradlinigen Schnitt entfernt zu werden braucht, wodurch sich eine geradlinige Begrenzungskante 23 ergibt, gegen die die Vorsprünge 5 und 6 der Beschlagplatte anliegen. Zur sicheren Befestigung des Beschlags reicht es normalerweise aus, wenn die Klemmplatte 2 mit Hilfe der Schrauben 24, 25 mit der Beschlagplatte verschraubt 'wird. Man kann jedoch, wie Fig. 3 zeigt, auch zusätzlich noch eine Bohrung 26 in der Glasplatte anbringen, und in der Beschlagplatte 1 und in der Klemmplatte 2 an dieser Stelle zusätzliche Bohrungen vorsehen (in den Zeichnungen nicht dargestellt), wodurch bei Bedarf die Befestigung des Beschlags auf der Glasplatte weiter verbessert werden kann.

Während das in Fig. 1 dargestellte Einsatzstück 3 für runde Drehzapfen vorgesehen ist, insbesondere auch für das obere Drehlager einer selbstschließenden Tür, wird für das untere Drehlager einer mit einem Bodenschließer zusammenwirkenden Tür ein Einsatzstück 28 verwendet, wie es in Fig. 2 dargestellt ist. Die Lagerausnehmungen 29, 27 für den Schließzapfen des Bodenschließers entsprechen dem konischen Vierkant des Schließzapfens.

Die Klemmplatte 2 hat im übrigen eine der Größe der Ausnehmung 4 in der Beschlagplatte entsprechende Ausnehmung, so daß auch Einsatzstücke verwendet werden können, die mit über den Beschlag seitlich hinausragenden Drehangeln für Anschlagtüren versehen sind.

Die in Fig. 4 dargestellte Ausführungsform des neuen Beschlags unterscheidet sich von der bisher. beschriebenen Ausführungsform dadurch, daß die Beschlagplatte 30 einen in den Glasausschnitt hineinragenden zusammenhängenden Vorsprung 31 aufweist, in dem die Gewindebohrungen 32, 33 für die Befestigung des Einsatzstückes 34 in vertikaler Richtung angebracht sind. Dadurch ist es möglich; in der Beschlagplatte 30 die Ausnehmung 7 für die Anordnung des Einsatzstückes 34 auch seitlich durchgehend vorzusehen. Bei dieser Ausführungsform können deshalb auch Einsatzstücke zur Anwendung kommen, die eine über die Klemmplatte 35 oder über die Beschlagplatte 30 auskragende Drehangel für eine Anschlagtür aufweisen. Allerdings ist in diesem Fall wieder ein größerer Ausschnitt im Eckbereich der Glasplatte erforderlich entsprechend der Form des Vorsprungs 31.

Auch in dem hier dargestellten Fall sind in dem Einsatzstück 34 zwei zylindrische Lagerausnehmungen 36, 37 vorgesehen, von denen die eine Lagerausnehmung 36 wieder unmittelbar am Ende des Einsatzstückes angeordnet ist. Mit Hilfe der durch die Bohrungen 38, 39 in dem Einsatzstück 34 hindurchgesteckten Schrauben 40, 41 und der entsprechenden Gewindebohrungen 32, 33 wird das Einsatzstück befestigt. Dadurch, daß jeweils zwei Gewindebohrungen 32, 33 im Abstand von jeweils 10 mm vorgesehen sind, lassen sich wiederum Drehpunktabstände von 15 mm, 55 mm und 65 mm mit dieser Anordnung realisieren.

## Patentansprüche

1. Drehbeschlag für Ganzglastüren mit einer Beschlagplatte und einer Klemmplatte, bei dem die Beschlagplatte eine Ausnehmung aufweist; in der ein mit der Beschlagplatte verschraubtes, mit einer in der Türebene liegenden Lagerausnehmung versehenes austauschbares Einsatzstück angeordnet ist, die Lagerausnehmung (9 ; 29 ; 36) unmittelbar an einem Ende des Einsatzstückes (3 ; 28 ; 34) angebracht, und die für die Befestigung des Einsatzstückes (3 ; 28 ; 34) dienenden Bohrungen (11, 12; 38, 39) diesseits dieser Lagerausnehmung (9 ; 29 ; 36), d. h. auf der von dem Ende des Einsatzstückes abgewandten Seite, vorgesehen sind, dadurch gekennzeichnet, daß die Ausnehmung (7) in der Beschlagplatte (1 ; 30) für das Einsatzstück (3 ; 28 ; 34) bis zur hinteren Kante (K) der Beschlagplatte (1 ; 30) bzw. der Glastür (22) durchgehend ausgebildet ist, und das Ende des Einsatzstückes im unmittelbaren Bereich dieser Kante (K) liegt.

2. Drehbeschlag nach Anspruch 1, dadurch gekennzeichnet, daß das Einsatzstück (3 ; 28 ; 34) innerhalb der Ausnehmung (7) verschiebbar und in zwei verschiedenen Stellungen festlegbar ist.

3. Drehbeschlag nach Anspruch 1 oder 2, dadurch gekennzeichnet, daß das Einsatzstück (3 ; 28 ; 34) zwei Lagerausnehmungen (9, 10 ; 27, 29 ; 36, 37) aufweist, wobei eine der Befestigungsbohrungen (11 ; 38) für das Einsatzstück (3 ; 34) zwischen den beiden Lagerausnehmungen angeordnet ist.

4. Drehbeschlag nach Anspruch 1 bis 3, dadurch gekennzeichnet, daß die Befestigungsschrauben (13, 14) für das Einsatzstück (3) senkrecht zur Ebene des Glasflügels angeordnet sind, wobei die Befestigungsbohrungen (17, 18, 19) in der Beschlagplatte (1) in der die Ausnehmungen (7) seitlich begrenzenden Wand des Plattenkörpers vorgesehen sind.

5. Drehbeschlag nach Anspruch 4, dadurch gekennzeichnet, daß eine der für die Befestigung des Einsatzstückes dienenden Bohrungen in der seitlichen Wand des Plattenkörpers als Langloch (19) ausgebildet ist.

6. Drehbeschlag nach Anspruch 1 bis 5, dadurch gekennzeichnet, daß die Befestigungsschrauben (40 ; 41) für das Einsatzstück (34) in der Ebene des Glasflügels verlaufen, wobei die Gewindebohrungen (32, 33) in der Beschlagplatte (30) in dem in den Ausschnitt des Glasflügels hineinragenden Steg (31) angebracht sind.

7. Drehbeschlag nach Anspruch 1 bis 5 oder nach Anspruch 6, dadurch gekennzeichnet, daß für wenigstens eine der Befestigungsschrauben (14; 40,.41) für das Einsatzstück (3 ; 34) zwei um das gewünschte Verschiebungsmaß nebeneinander angeordnete Gewindebührungen (17, 18 ; 32, 33) vorgesehen sind.

## Claims

1. A swivel fitting for all-glass doors with a fitting plate and a gripping plate, in the case of which the fitting plate has an opening having placed therein a replaceable inner member, said member being screwed in place on the fitting plate and having a female bearing part placed in the plane of the door, said female bearing part (9 ; 29 ; and 36) being placed right at one end of the inner member (3 ; 28 ; 34) and the holes (11, 12 ; 38, 39) as used for fixing the inner member (3 ; 28 ; 34) in place being on the front side of the female bearing part (9 ; 29 ; 36), that is to say on the side facing away from the end of the inner member, characterized in that the opening (7) is formed in the fitting plate (1 ; 30) for the inner member (3 ; 28 ; 34) is placed so as to be running all along as far as the back edge (K) of the fitting plate (1 ; 30) and of the glass door (22) in the other case, and the end of the inner member is placed right next to this edge (K).

2. The swivel fitting as claimed in claim 1, characterized in that the inner member (3 ; 28 ; 34) may be moved in the opening (7) and may be fixed in two different positions.

3. The swivel fitting as claimed in claim 1, characterized in that the inner member (3 ; 28 ; 34) has two female bearing parts (9, 10 ; 27, 29 ; 36, 37) and one of the fixing holes (11 ; 38) for the inner member (3 ; 34) is placed between the two female bearing parts.

4. The swivel fitting as claimed in claim 1 to claim 5, characterized in that the fixing screws (13 and 14) for the inner member (3) are placed so as to be normal to the plane of the one wing of the glass door, and the fixing holes (17, 18 and 19) in the fitting plate (1) are in the wall, shutting off the openings (7) to the side, of the body of the plate.

5. The swivel fitting as claimed in claim 4, characterized in that one of the holes used for fixing the inner member in place in the side wall of the body of the plate is in the form of a slot (19).

6. The swivel fitting as claimed in claims 1 to 5, characterized in that the fixing screws (40 ; 41) for the inner member (34) are placed running in the plane of the said wing of the door, the threaded holes (32 and 33) being placed in the fitting plate (30) in the lug (31) running into the cutout in the said wing.

7. The swivel fitting as claimed in claims 1 to 5 or as claimed in claim 6, characterized in that for at least one of the fixing screws (14 ; 40 and 41) for the inner member (3 ; 34) there are two threaded holes (17, 18 ; 32 and 33), placed next to each other with a distance between them equal to the amount of adjustment that is desired.

## Revendications

1. Ferrure pivotante pour des portes entièrement en verre comportant une plaque de ferrure et une plaque de serrage, la plaque de ferrure présentant un évidement dans lequel est montée une pièce Insérée remplaçable vissée sur la plaque de ferrure et pourvue d'un évidement de tourillonnement disposé dans le plan de la porte, l'évidement de tourillonnement (9 ; 29 ; 36) est prévu directement à une extrémité de la pièce insérée (3 ; 28 ; 34) et les forures (11, 12 ; 38 ; 39) servant à fixer la pièce insérée (3 ; 28 ; 34) étant prévues en deçà de cet évidement de tourillonnement (9 ; 29 ; 36), c'est-à-dire du côté opposé à l'extrémité de la pièce insérée, caractérisée en ce que l'évidement 7, dans la plaque de ferrure (1 ; 30) pour la pièce insérée (3 ; 28 ; 34), est continu jusqu'au bord postérieur (K) de la plaque de ferrure (1 ; 30) ou de la porte en verre (22) et l'extrémité de la pièce insérée se trouve au voisinage immédiat de ce bord (K).

2. Ferrure pivotante suivant la revendication 1, caractérisée en ce que la pièce insérée (3 ; 28 ; 34) peut coulisser à l'intérieur de l'évidement (7) et peut être fixée dans deux positions différentes.

3. Ferrure pivotante suivant la revendication 1 ou 2, caractérisée en ce que la pièce insérée (3 ; 28 ; 34) présente deux évidements de tourillonnement (9, 10 ; 27, 29 ; 36, 37), une des forures de fixation (11 ; 38) pour la pièce insérée (3 ; 34) étant disposée entre les deux évidements de tourillonnement.

4. Ferrure pivotante suivant l'une quelconque des revendications 1 à 3, caractérisée en ce que les vis de fixation (13, 14) pour la pièce insérée (3) sont disposées perpendiculairement au plan du vantail en verre, étant entendu que les-forures de fixation (17, 18, 19) sont prévues dans la plaque de ferrure (1) dans la paroi du corps en tôle limitant latéralement les évidements (7).

5. Ferrure pivotante suivant la revendication 4, caractérisée en ce qu'une des forures servant à fixer la pièce insérée est ménagée dans la paroi latérale du corps en tôle et a la forme d'une boutonnière (19).

6. Ferrure pivotante suivant l'une quelconque des revendications 1 à 5, caractérisée en ce que les vis de fixation (40 ; 41) pour la pièce insérée

(34) s'étendent dans le plan du vantail en verre, étant entendu que les forures taraudées (32, 33) sont prévues dans la plaque de ferrure (30) dans la partie (31) qui s'étend dans la découpe du vantail en verre.

7. Ferrure pivotante suivant l'une quelconque des revendications 1 à 5 ou la revendication 6, caractérisée en ce que, pour au moins une des vis de fixation (14 ; 40. 41) pour la pièce insérée (3 ; 34), sont prévues deux forures taraudées (17, 18 ; 32, 33) disposées l'une à côté de l'autre et séparées par la distance de décalage souhaitée.
